# DEMANDE DE BREVET EUROPEEN

(11) **EP 0 261 077 A1**
(43) Date de publication de la demande: **23.03.1988**
(21) Numéro de dépôt: 87810492.6
(22) Date de dépôt: 28.08.1987
(51) Int. Cl.: B65H 54/42

(54) **Bobinoir**

(30) Priorité: 02.09.1986 CH 3522/86
(71) Demandeur: Maillefer S.A., CH-1024 Ecublens Canton de Vaud (CH)
(72) Inventeur: Compagnon, Michel, CH-1814 La Tour-de-Peilz (CH)
(74) Mandataire: Rochat, Daniel Jean

(57) **Abrégé**

La colonne (1) est fixe et porte sur son chariot (2) qui coulisse verticalement le dispositif d'entraînement constitué du moteur (3), de la transmission (15, 16, 17) de l'arbre (18), et du galet à bandage caoutchouté (4). Le cadre (10) est supporté par les galets de déplacement (11) et tourne autour de la colonne (1). En position de travail il présente une bobine (5) qui repose sur deux rouleaux parallèles, en regard du galet d'entraînement (4). Une bobine vide ou pleine se trouve à l'opposé de la bobine en travail. Le dispositif de trancanage (6, 7, 27) est porté par la colonne (1) et par le montant auxiliaire (8).

## Description

On sait qu'habituellement dans les bobinoirs de type portique prévus pour des bobines de grandes dimensions destinées à supporter des câbles, on prévoit deux montants sur lesquels coulissent verticalement des chariots portant les tourillons de support des bobines. Ces tourillons s'engagent dans des logements qui sont situés dans l'axe des bobines de façon à permettre l'entraînement en rotation de ces pièces de grandes dimensions.

Pour l'entraînement en rotation des bobines on prévoit souvent des moyens rotatifs qui font tourner un des tourillons de pivotement, lequel est pourvu d'un élément excentré qui est accouplé à une des joues de la bobine. Cependant on a déjà prévu d'entraîner une bobine sur laquelle un fil ou un câble s'enroule grâce à un galet, de préférence muni d'un bandage de caoutchouc et qui appuie contre la périphérie d'un des joues de la bobine.

Le brevet américain US 1,859,545 décrit un dispositif dans lequel une bobine portant une bande de papier est supportée par des rouleaux parallèles, qui assuremt son freinage de manière à maintenir la bande de papier sous tension.

Partant de là, la présente invention vise à réaliser un perfectionnement dans le domaine des bobinoirs pour grandes bobines, en simplifiant et faciliant l'emploi de ces installations.

Ainsi elle a pour objet un bobinoir, notamment pour le bobinage d'un câble sur une bobine de grand diamètre pourvue de deux joues circulaires, comprenant d'une part un cadre de support disposé horizontalement et pourvu d'au moins une paire de rouleaux allongés parallèles, capables de supporter la dite bobine par l'intermédiaire de la périphérie circulaire des dites joues et d'autre part un galet d'entraînement, des moyens de support de ce galet et des moyens d'entraînement, ces moyens étant agencés de manière à permetttre d'amener le galet d'entraînement en contact avec un point de la dite périphérie circulaire d'un joue de la bobine et de faire tourner cette dernière par friction.

On va décrire ci-après à titre d'exemple une forme d'exécution de l'objet de l'invention en se référant au dessin annexé, dont :
la fig. 1 est une vue en élévation, de cette forme d'exécution,
la fig. 2 une vue en plan de dessus, partielle,
la fig. 3 une vue en élévation latérale dans le sens de la flèche A de la fig. 1, et
la fig. 4 une vue en plan de dessus schématique illustrant le fonctionnement du bobinoir.

Les éléments principaux du bobinoir sont une colonne fixe 1 de profil rectangulaire montée sur une embase l a et un cadre 10 supporté horizontalement par quatre galets 11. Le cadre 10 se compose de deux longerons 28 parallèles et de quatre traverses 19 fixées perpendiculairement aux longerons. Les galets 11 ont des axes horizontaux orientés de façon que le seul déplacement possible du cadre 10 soit un mouvement de rotation autour de son axe central 29. Comme on le voit en comparant les fig. 1 et 2, cet axe central se trouve à proximité de la colonne fixe 1. Sur cette colonne est monté un chariot 2 qui peut se déplacer verticalement sur la colonne et qui supporte des moyens d'entraînement constitués par un moteur 3, un système de transmission à poulies 15 et 16 et à courroie 17 entraînant un arbre horizontal 18 à l'extrémité duquel est montée une poulie caoutchoutée 4. Cette poulie sert à entraîner en rotation l'une des deux bobines 5 qui sont montées sur le cadre 10. A cet effet, les traverses 19 portent chacune deux chariots 20 munis d'un palier d'extrémité de manière à porter deux paires de rouleaux 13 qui sont parallèles deux à deux et qui sont montés sur les traverses 19. Les chariots 20 (fig. 3) peuvent être déplacés le long des traverses 19 de sorte que l'écartement entre les rouleaux 13 de chaque paire peut être modifié à volonté. Ceci permet de supp orter sur les rouleaux 13 des bobines 5 de différents diamètres. A la fig. 3 on voit en traits mixtes un rouleau 13 qui est placé le plus près possible de l'axe médian du dispositif et le diamètre de la joue de la bobine 5 correspondante. Avec un écartement des rouleaux tel qu'il est représenté en traits pleins on a le diamètre maximum des bobines. Dans une exécution typique, des bobines ayant des diamètres de joue allant de 900 mm à 2'800 mm peuvent être bobinées.

Les rouleaux 13 comportent à une extrémité une ou deux brides circulaires 21 permettant de localiser la bobine par une de ses joues.

Chaque rouleau 13 est constitué de trois segments coaxiaux et de même diamètre 22, 23, 24 montés sur un arbre commun, ce qui permet de compenser des variations de diamètre des joues des bobines. Tel qu'il est conçu le cadre 10 permet de supporter deux bobines de même diamètre ou de diamètres différents qui sont disposées en tandem avec leurs joues parallèles.

Les quatre galets 11 qui supportent le cadre 10 sont orientés à 90° les uns des autres et tournent sur leurs axes horizontaux de sorte que le seul mouvement possible du cadre 10 est un mouvement de rotation autour d'un axe 29 qui coïncide avec le centre du cercle défini par les points de contact des galets 11 avec le sol. Les blocs de palier 30 des galets 11 sont fixés aux longerons 28. L'un d'eux est en outre équipé d'un moteur 25 qui entraîne en rotation un galet auxiliaire 12 permettant de faire tourner le cadre 10. Comme on l'a dit précédemment, l'axe de rotation du cadre 10 est situé à proximité de la colonne 1 de sorte que, si deux bobines sont montées sur ce cadre, elles décrivent des chemins circulaires autour de cette colonne. Pour l'orientation dans laquelle le cadre est représenté aux fig. 1 à 3, le galet moteur 4 fait tourner une des bobines 5 montée sur les deux rouleaux 13 qui sont situés à droite à la fig. 2, tandis que les rouleaux 13 situés à l'opposé du cadre sont prêts pour permettre le déchargement d'une bobine pleine et la mise en place d'une bobine vide.

Pour permettre le bobinage, la colonne 1 sert d'appui à une extrémité d'un socle de trancannage 7 dont l'autre extrémité est supportée par un montant auxiliaire 8 relié à la colonne 1 par un bâti rigide 26. Le socle de trancanage 7 peut être déplacé en hauteur. De plus, il porte un rail de guidage 31 pour un chariot 6 suspendu à ce bras et portant lui-même deux bougies parallèles 27 disposées verticalement. Ces deux bougies peuvent être elles-même déplacées sur le chariot 6 de sorte que leur écartement peut être réglé en fonction du diamètre du câble. Comme dans tout dispositif de trancanage le chariot 6 est commandé par des moyens moteurs de façon à pouvoir se déplacer en va et vient sur le socle 7 et par conséquent régler le dépôt du câble sur la bobine 5 que le galet 4 entraîne en rotation.

Le moteur 3 d'entraînement du galet 4 est un moteur à courant continu permettant un réglage de vitesse. Il en est de même du moteur 9 (fig. 3) qui déplace le chariot de trancanage 6. Dans la forme d'exécution décrite, on a prévu encore pour commander l'écartement des rouleaux 13 un moteur triphasé 14.

Bien que l'on ait décrit ici dessus une forme d'exécution qui comporte une colonne centrale fixe 1 et un cadre tournant 10 avec des rouleaux 13 capables de supporter deux bobines simultanément, le principe du bobinoir selon la présente invention peut être réalisé également dans d'autres formes d'exécution. Pour collaborer avec la colonne centrale 1 on pourrait prévoir plusieurs chariots indépendants portant chacun une bobine. Ces chariots pourraient se déplacer à la fois en rotation et en translation. Dans toutes ces formes d'exécution on retrouve un avantage important de l'invention: pendant qu'une bobine se remplit, la bobine qui est pleine se trouve dans une position facilement accessible par un pont roulant ou par un chariot élévateur. Ceci permet d'enlever la bobine pleine et de déposer à sa place une bo bine vide. La bobine ne doit plus être prise des tourillons, ce qui exigerait des mouvements complexes effectués au moyen de parties rotatives. De ce fait également l'invention est une simplification.

## Revendications

1. Bobinoir, notamment pour le bobinage d'un câble sur une bobine de grand diamètre pourvue de deux joues circulaires, comprenant d'une part un cadre de support disposé horizontalement et pourvu d'au moins un paire de rouleaux allongés parallèles, capables de supporte la dite bobine par l'intermédiaire de la périphérie circulaire des dites joues et d'autre part un galet d'entraînement, des moyens des support de ce galet et des moyens d'entraînement, ces moyens étant agencés de manière à permettre d'amener le galet d'entraînement en contact avec un point de la dite périphérie circulaire d'une joue de la bobine et de faire tourner cette dernière par friction.

2. Bobinoir selon la revendication 1, caractérisé en ce qu'il comporte sur le cadre des paliers, en ce que les rouleaux sont supportés par ces paliers et en ce que les dits paliers sont mobiles de manière à permettre de modifier l'écartement des rouleaux.

3. Bobinoir selon la revendication 2, caractérisé en ce que chaque rouleau est divisé en segments coaxiaux tournant indépendemment les uns des autres pour compenser les irrégularités de diamètre des joues de la bobine.

4. Bobinoir selon la revendication 1, caractérisé en ce qu'il comporte une colonne fixe, en ce que le cadre est mobile horizontalement et en ce que les moyens de support et d'entraînement du galet d'entraînement sont montés sur un chariot coulissant verticalement sur la dite colonne fixe.

5. Bobinoir selon la revendication 4, caractérisé en ce que le cadre comporte plusieurs paires de rouleaux de manière à pouvoir recevoir plusieurs bobines, et en ce qu'il comporte des moyens de déplacement permettant d'amener successivement les bobines dans une position d'entraînement au contact du galet d'entraînement.

6. Bobinoir selon la revendication 5, caractérisé en ce que le cadre est monté sur des galets agencés de façon à pouvoir déplacer le cadre en rotation autour d'un axe fixe, situé à proximité de la colonne.

7. Bobinoir selon la revendication 4 ou l'une des revendications 5 ou 6, caractérisé en ce que la colonne fixe supporte en outre une extrémité d'un socle de trancanage horizontal reposant à son autre extrémité sur un montant auxiliaire également fixe.

8. Bobinoir selon la revendication 7, caractérisé par un chariot de trancannage mobile sur le socle de trancanage, auquel sont suspendues deux bougies parallèles dont l'écartement est réglable, et dont la direction de déplacement est parallèle aux rouleaux supportant la bobine entraînée en rotation.
